# EUROPÄISCHE PATENTSCHRIFT

(11) **EP 0 561 291 B1**
(45) Veröffentlichungstag und Bekanntmachung des Hinweises auf die Patenterteilung: **25.06.1997**
(21) Anmeldenummer: 93104015.8
(22) Anmeldetag: 12.03.1993
(51) Int. Cl.: B28C 5/12

(54) **Vorrichtung zur Herstellung von verarbeitungsfertigem Estrich**
Device for making plastering mortar ready to be used
Dispositif pour la fabrication d'un mortier pour enduit prêt à être utilisé

(30) Priorität: 16.03.1992 DE 4208354
(43) Veröffentlichungstag der Anmeldung: 22.09.1993
(73) Patentinhaber: SILO-ESTRICH GmbH & CO. VERTRIEBS KG, D-91301 Forchheim (DE)
(72) Erfinder: Vogler, Friedrich, W-8618 Lessten (DE); Badum, Georg, W-8550 Forchheim (DE)
(74) Vertreter: Rau, Manfred, Dr. Dipl.-Ing.

(56) Entgegenhaltungen:
- EP-A- 0 003 508
- EP-A- 0 410 316
- DE-A- 2 257 613
- DE-A- 3 025 454
- DE-U- 9 105 027
- FR-A- 2 535 643
- FR-A- 2 545 002

## Beschreibung

Die Erfindung richtet sich auf eine Vorrichtung zur Herstellung von verarbeitungsfertigem Estrich umfassend Einrichtungen zum dosierten Entnehmen der Komponenten aus einem Vorratsbehälter und zum Einbringen der dosiert entnommenen Komponenten in eine Mischeinrichtung sowie eine dieser Mischeinrichtung nachgeordnete Pumpe zum Aufbau des Förderdruckes für den fertigen Fließestrich.

Aus dem DE-GM 88 14 888 ist eine gattungsgemäße Vorrichtung bekannt, wobei die vorbekannte Anordnung allerdings im wesentlichen einen herkömmlichen Mischer umfaßt, der über eine spezielle Dosiereinrichtung aus einem siloartigen Vorratsbehälter heraus mit wenigstens zwei Komponenten, also vor allem Sand und Anhydrit, befüllt werden kann, wobei nach dem Mischvorgang und nach der Zugabe von Wasser der so hergestellte Estrich über eine Pumpe und eine Schlauchleitung in den Verarbeitungsbereich gebracht wird.

Aus DE-A-91 05 027 ist eine Einrichtung zum Anmischen und Fördern von Mörtel bekannt, wobei eine pulverförmige Feststoffkomponente, wie Trockenmörtel, einem vertikal Silo entnommen wird, über eine Förderschnecke einem Mischbereich zugeführt wird, in welchem beiderseits einer Stauscheibe Wasser zudosiert wird, wobei die so erstellte Mischung einer Pumpe zugeführt wird. Die Wellen von Mischeinrichtung und Pumpe sind horizontal, koaxial, miteinander fluchtend ausgebildet.

Die DE-A-3 025 454 offenbart zwar eine Vorrichtung mit den Merkmalen des kennzeichnenden Teils des Anspruchs 1, eine Übertragung auf bekanntgewordene Vorratsbehälter ist aber nicht möglich.

Hiervon ausgehend liegt der Erfindung die Aufgabe zugrunde, eine Vorrichtung der eingangs genannten Art so weiterzubilden, daß diese in optimaler Weise an die Entnahme von Komponenten aus einem Vorratsbehälter und deren anschließende Verarbeitung angepaßt ist, wobei alle wartungsaufwendigen Komponenten kompakt in der Vorrichtung zusammengefaßt sein sollen, so daß der Vorratsbehälter selbst frei ist von wartungsintensiven Bauteilen.

Diese Aufgabe wird erfindungsgemäß dadurch gelöst, daß die Mischeinrichtung eine vertikale Welle umfaßt, an der die Mischwerkzeuge angeordnet sind, wobei die Mischkammer der Mischeinrichtung wenigstens eine horizontale Trennwand mit wenigstens einer Durchlaßöffnung aufweist, wobei die Pumpe als Schneckenpumpe bzw. Exzenterschneckenpumpe od. dgl. ausgebildet ist und unmittelbar unterhalb der Mischeinrichtung angeordnet ist, und wobei die Welle der Pumpe in Verlängerung der Welle der Mischeinrichtung liegt.

Durch diese vertikale Hintereinanderschaltung von Mischeinrichtung und Pumpe wird eine direkte Weiterbeförderung der gemischten Komponenten in die Pumpe gewährleistet. Die horizontale Trennwand der Mischkammer sorgt dafür, daß die zudosierten Komponenten nicht eher in die Pumpe gelangen als eine vollständige gute Durchmischung und dementsprechend auch Durchfeuchtung erreicht ist, so daß vermieden wird, daß der Verschleiß in der Pumpe durch partielle Trockenkomponenten oder Mischungen zu hoch ist.

Vorteilhafterweise ist vorgesehen, daß die Pumpe zum Transport wegklappbar gelagert ist, so daß sie dann parallel zum Boden horizontal angeordnet ist.

Mit Vorteil weisen die Entnahme- und Dosiereinrichtungen wenigstens zwei Einlaßöffnungen zur Anordnung unterhalb der Auslaßöffnungen eines Vorratsbehälters mit wenigstens zwei Teilbehältern auf, wobei unterhalb der Einlaßöffnungen Förderschnecken angeordnet sind, die mit ihrer Förderdrehzahl und/oder Steigung die Dosierung vorgeben, und die seitlich in den oberen Teil der Mischeinrichtung münden.

Dementsprechend erfolgt die Dosierung in den Bereich der Förderschnecken aufgrund von Schwerkraft. Die seitlich in die Mischkammer eingebrachten Komponenten können aufgrund der horizontalen Trennwand in der Mischkammer nicht durch die zentrale Durchlaßöffnung gelangen, ohne vorher von den Mischwerkzeugen erfaßt und mit dem in die Mischkammer zudosierten Wasser vermischt zu werden.

Wenigstens ein Teil der Mischwerkzeuge der Mischeinrichtung kann Mischflügel aufweisen, welche sich zumindest abschnittsweise parallel zur Wand der Mischkammer in geringem Abstand zu dieser erstrecken. Hierdurch werden die zudosierten Komponenten zuverlässig erfaßt und von der Wand nach innen durchmischt.

Günstigerweise besitzen die Mischwerkzeuge im Querschnitt eine rechteckige Konfiguration.

In der Mischkammer der Mischeinrichtung kann ein Füllstandssensor angeordnet sein, der nach Erreichen einer bestimmten Füllstandshöhe der zudosierten Komponenten die Dosiereinrichtungen abschaltet. Hierdurch wird erreicht, daß eine zudosierte Charge gut durchmischt werden kann und von der Pumpe abtransportiert wird.

Weiterhin kann eine Zeitschalteinrichtung vorgesehen sein, die die Entnahme-und Dosiereinrichtung nach einer vorgegebenen Zeitspanne nach Abschalten durch den Füllstandssensor wieder einschaltet. Diese Zeitspanne kann in Abhängigkeit von der Pumpleistung und der Dosierleistung der Dosiereinrichtungen ausgewählt werden. Grundsätzlich ist es natürlich auch denkbar, anstelle der Zeitschalteinrichtung einen zweiten Füllstandssensor unterhalb des ersten Füllstandssensors vorzusehen, wobei die letztgenannte Lösung den Vorteil hat, daß bei einer Verstopfung oder einer Betriebsstörung der Pumpe in keinem Fall die Dosiereinrichtung wieder eingeschaltet wird.

Günstigerweise ist zwischen der Welle der Mischeinrichtung und der Welle der Pumpe eine lösbare Kupplung vorgesehen. Auf diese Weise ist es möglich, einerseits die Mischeinrichtung und die Pumpe über eine gemeinsame Antriebseinrichtung sowie über eine gemeinsame Welle anzutreiben und andererseits trotzdem beim Anfahren dafür zu sorgen, daß vor Inbetriebnahme der Pumpe erst einmal eine Grundcharge in der Mischkammer verarbeitungsgerecht vorgemischt werden kann. Nach Erstellung einer solchen ersten Füllung kann die Kupplung in Eingriff gebracht werden und auf diese Weise der normale, kontinuierliche Betrieb mit Hilfe des Füllstandssensors in Gang gesetzt werden.

Die in Betracht stehende Kupplung kann so realisiert sein, daß sie einen Stift umfaßt, der einen Wellenabschnitt bzw. einen diesen Wellenabschnitt umgreifenden Rohrwellenabschnitt unter Herstellung einer Drehverbindung durchsetzt. Beispielsweise kann die Antriebswelle für die Pumpe in die rohrförmige Mischerwelle eingreifen und dementsprechend durch Einsetzen des Stiftes mit dieser gekoppelt werden.

An der Oberseite der Mischeinrichtung kann eine in die Mischkammer eingreifende, an der Mischerwelle ankuppelbare Antriebswelle angeordnet sein. Dementsprechend kann ein Drehantrieb der Mischeinrichtung und gleichzeitig der Pumpe gewährleistet werden, wobei die Ausgestaltung von Mischeinrichtung und Pumpe unabhängig von der Art des gewählten Drehantriebes sind.

Mit Vorteil kann der Drehantrieb über Elektromotor oder Verbrennungsmotor erfolgen oder aber auch hydraulisch, wobei der Aufbau des seinerseits Hydraulikdruckes über einen Dieselmotor oder - was allerdings ungünstiger wäre - über einen Elektromotor erfolgen kann.

Mit besonderem Vorteil weisen die Zuführ- und Dosiereinrichtungen ein gemeinsames Gehäuse auf und sind mit diesem Gehäuse seitlich von den Einlaßöffnungen in die Mischkammer der Mischeinrichtung wegschwenkbar. Hierdurch wird die ohnehin gegebene einfache Reinigungsmöglichkeit noch weiter verbessert. Dabei weist die erfindungsgemäße Konstruktion den Vorteil auf, daß durch Befüllen der Mischeinrichtung über die ohnehin vorgesehene Wasserzuleitung bereits nach kurzem Betrieb von Mischeinrichtung und Pumpe eine weitestgehende Reinigung erzielbar ist.

Alternativ können auch seitliche Reinigungsöffnungen mit Deckel und Dichtung vorgesehen sein.

Vorteilhafterweise ist vorgesehen, daß die Mischkammer durch zwei sich schneidende, zylinderförmige Gehäuseteile gebildet ist, wobei in jedem dieser Gehäuseteile eine Antriebswelle für Mischwerkzeuge verläuft. Vorzugsweise ist auch die Schneckenpumpe so ausgebildet, daß sie ebenfalls zwei derartige zylinderförmige Gehäuseabschnitte aufweist, wobei in jedem derartigen Gehäuseabschnitt ein Schneckenkörper auf einer Welle drehbar angeordnet ist, die mit der jeweils darüber liegenden Mischerwelle fluchtet.

Nachfolgend wird die Erfindung anhand eines bevorzugten Ausführungsbeispieles in Verbindung mit der Zeichnung näher beschrieben. Dabei zeigen:
Fig. 1 einen vertikalen Schnitt längs der Linie I-I in Fig. 2,
Fig. 2 einen horizontalen Schnitt längs der Linie II-II in Fig. 1 und
Fig. 3a eine Detaildarstellung der Mischwerkzeuge
Fig. 3b einen Schnitt längs der Linie A-A in Fig. 3a und
Fig. 3c einen Schnitt längs der Linie B-B in Fig. 3a.

Eine in der Zeichnung dargestellte Vorrichtung umfaßt einen Vorratsbehälter 1, der, wie aus der Zeichnung nicht ersichtlich, vertikal geteilt ist in einen größeren Teilbehälter für Sand und einen kleineren Teilbehälter für Anhydrit. An der Unterseite der Teilbehälter sind Auslaßöffnungen 2 vorgesehen, welche in korrespondierende Einlaßöffnungen 3 einer Zuführ- und Dosiereinrichtung 4 münden, welche auf einem Chassis 5 angeordnet ist, welches über Räder 6 bzw. 7 verfahrbar ist.

Die Zuführ- und Dosiereinrichtung 4 mit ihren Einlaßöffnungen 3a und 3b umfaßt zwei Dosierschnecken 6a, 6b, welche über Wellen 7a, 7b über einen Antrieb 8 angetrieben werden. Der Antrieb 8 kann entweder durch zwei individuelle, drehzahleinstellbare Motoren oder aber durch einen Motor mit einem entsprechenden Untersetzungsgetriebe erfolgen.

Die Dosierschnecken 6a, 6b münden in die Mischkammer 9 einer Mischeinrichtung 10, wobei jede Schnecke 6a, 6b in einen zylinderförmigen Teilraum 11a, 11b der Mischkammer 9 mündet, wobei die Teilräume 11a, 11b einander schneiden.

In jedem Teilraum 11a, 11b ist eine Mischerwelle 12a, 12b gelagert. Diese Mischerwellen 12a, 12b sind an ihrer Oberseite mit Kupplungen 13a, 13b ausgestattet, welche in Eingriff bringbar sind mit je einer Antriebswelle 14a, 14b. Die Antriebswellen 14a, 14b sind über ein in einem Getriebekasten 15 angeordnetes Getriebe 16 mit einem Antriebsrad 17 verbunden, welches über einen Elektromotor 18 und ein Antriebsrad 19 mittels eines Riemen oder einer Kette 20 angetrieben wird.

Die Mischkammer 9 weist eine horizontale Trennwand 21 mit einer Durchlaßöffnung 22 auf, wobei oberhalb der Trennwand 22 Mischwerkzeuge 23 und unterhalb der Trennwand 21 Mischwerkzeuge 24 vorgesehen sind. Die Mischwerkzeuge 23 und 24 weisen im wesentlichen eine rechteckige Konfiguration auf, wobei sie einen vertikalen Abschnitt 25 bzw. 26 umfassen, der parallel zur Innenwand der Teilräume 11a, 11b der Mischkammer 9 verläuft.

Die Mischwerkzeuge 23 kämmen mehrflügelig ineinander (vgl. Fig. 3b). Die Mischwerkzeuge 24 können von geringerer Zahl sein, z.B. die Hälfte (vgl. Fig. 3c).

Unmittelbar unterhalb der Mischeinrichtung 10 ist eine Schneckenpumpe 27 angeordnet, welche um ein Schwenklager 28, wie in Fig. 1 veranschaulicht, zum Transport hochschwenkbar ist. Die Schneckenpumpe 27 ist als einwellige Pumpe ausgebildet. An der Oberseite der in der Zeichnung nur angedeuteten Pumpenwelle 29 ist eine Kupplung 30 ausgebildet, welche das Wegschwenken der Pumpe 27 gestattet. In diese Kupplung 30 greift eine Welle 31 ein, welche im Inneren der als Rohrwelle ausgebildeten Welle 12a bzw. 12b der Mischeinrichtung 10 verläuft. Über eine Querbohrung und einen Stift sind die Welle bzw. Rohrwelle miteinander drehfest verbindbar. Dementsprechend ist es möglich, die Pumpe 27 zum Anlaufen abzukoppeln und nach Herstellung einer ersten Charge in der Mischeinrichtung 10 wieder anzukoppeln.

In der Mischkammer 9 ist auch ein Füllstandssensor 32 angeordnet, der nach Erreichen eines bestimmten Füllstandes die Zuführ- und Dosiereinrichtung 4 abschaltet, wobei über einen nachgeschalteten, in der Zeichnung nicht dargestellten Zeitschalter die Zuführ- und Dosiereinrichtung 4 erst wieder eingestellt wird, wenn die Pumpe 27 die Mischkammer 9 geleert hat.

Außerdem mündet in die Mischkammer 9 ein in der Zeichnung nur schematisch angedeuteter Wasserzuführungsstutzen 33, über welchen das den Trockenkomponenten zuzusetzende Wasser zugeführt wird.

An der Ausgangsseite der Pumpe 27 ist ein Druckstutzen 34 angedeutet, durch welchen der fertige Fließestrich austritt und über einen Schlauch dem Verarbeitungsbereich zugeführt werden kann.

In Fig. 1 schematisch angedeutet ist weiterhin ein Dieselmotor 35, der einen Hydraulikmotor 36 gespeist aus einem Ölvorratsbehälter 37 antreibt. Bei der in der Zeichnung dargestellten Ausführungsform sind die Antriebsmotoren des Antriebs 8 für die Wellen 7a und 7b als Hydraulikantriebe ausgestaltet.

Abweichend von der dargestellten Ausführungsform kann mit Vorteil auch vorgesehen sein, daß der Dieselmotor 35 über eine Antriebswelle die Mischeinrichtung 10 anstelle des Elektromotors 18 antreibt.

## Patentansprüche

1. Vorrichtung zur Herstellung von verarbeitungsfertigem Estrich umfassend Einrichtungen zum dosierten Entnehmen zweier unterschiedlicher pulverförmiger Komponenten, wie Anhydrit und Sand, aus einem Vorratsbehälter und zum Einbringen der dosiert entnommenen Komponenten in einem vorgegebenen Mischverhältnis in eine Mischeinrichtung sowie eine dieser Mischeinrichtung nachgeordnete Pumpe zum Aufbau des Förderdrucks für den fertigen Fließestrich, dadurch gekennzeichnet, daß die Mischeinrichtung (10) zwei vertikale Wellen (12a, 12b) umfaßt, an welchen Mischwerkzeuge (23, 24) angeordnet sind, wobei die Mischkammer (9) der Mischeinrichtung (10) wenigstens eine horizontale Trennwand (21) mit wenigstens einer Durchlaßöffnung (22) aufweist, wobei die Pumpe (27) als Schneckenpumpe bzw. Exzenterschneckenpumpe od.dgl. ausgebildet und unmittelbar unterhalb der Mischeinrichtung (10) angeordnet ist, und wobei die Welle (19) der Pumpe (27) im Betriebszustand in Verlängerung einer Welle (12a, 12b) der Mischeinrichtung (10) liegt.

2. Vorrichtung nach Anspruch 1, dadurch gekennzeichnet, daß die Pumpe (27) zum Transport wegschwenkbar gelagert ist.

3. Vorrichtung nach Anspruch 1, dadurch gekennzeichnet, daß die Entnahme-und Dosiereinrichtungen (4) wenigstens zwei Einlaßöffnungen (3) zur Anordnung unterhalb der Auslaßöffnungen (2) eines Vorratsbehälters mit wenigstens zwei Teilbehältern aufweisen, wobei unterhalb der Einlaßöffnungen (3) Förderschnecken angeordnet sind, die mit ihrer Förderdrehzahl und/oder Steigung die Dosierung vorgehen, und die seitlich in den oberen Teil der Mischeinrichtung (10) münden.

4. Vorrichtung nach Anspruch 1, dadurch gekennzeichnet, daß wenigstens ein Teil der Mischwerkzeuge (23, 24) der Mischeinrichtung (10) Mischflügel aufweisen, welche sich zumindestens abschnittsweise parallel zur Wand der Mischkammer (9) in geringen Abstand zu dieser erstrecken.

5. Vorrichtung nach Anspruch 4, dadurch gekennzeichnet, daß die Mischwerkzeuge (23, 24) im Querschnitt eine rechteckige Konfiguration aufweisen.

6. Vorrichtung nach Anspruch 1, dadurch gekennzeichnet, daß in der Mischkammer (9) der Mischeinrichtung (10) ein Füllstandssensor (32) angeordnet ist, der nach Erreichen einer bestimmten Füllstandshöhe der zudosierten Komponenten die Entnahme- und Dosiereinrichtungen (4) abschaltet.

7. Vorrichtung nach Anspruch 6, gekennzeichnet durch eine Zeitschalteinrichtung, die die Entnahme- und Dosiereinrichtungen (4) nach einer vorgegebenen Zeitspanne nach Abschalten durch den Füllstandssensor (32) wieder einschaltet.

8. Vorrichtung nach Anspruch 1, dadurch gekennzeichnet, daß zwischen jeder Welle (12) der Mischeinrichtung (10) und jeder Welle (29) der Pumpe (27) eine lösbare Kupplung (30) vorgesehen ist.

9. Vorrichtung nach Anspruch 8, dadurch gekennzeichnet, daß wenigstens eine derartige Kupplung (30) einen Stift umfaßt, der einen Wellenabschnitt bzw. einen diesen Wellenabschnitt umgreifenden Rohrwellenabschnitt unter Herstellung einer Drehverbindung durchsetzt.

10. Vorrichtung nach Anspruch 1, dadurch gekennzeichnet, daß an der Oberseite der Mischeinrichtung (10) eine in die Mischkammer (9) eingreifende, an die Mischerwellen (12) ankuppelbare Antriebswelle angeordnet ist.

11. Vorrichtung nach Anspruch 10, dadurch gekennzeichnet, daß die Antriebswelle über einen Elektromotor (18) angetrieben ist.

12. Vorrichtung nach Anspruch 10, dadurch gekennzeichnet, daß die Antriebswelle hydraulisch angetrieben ist.

13. Vorrichtung nach Anspruch 1, dadurch gekennzeichnet, daß die Zuführ- und Dosiereinrichtungen (4) ein gemeinsames Gehäuse aufweisen und mit diesem Gehäuse seitlich von den Einlaßöffnungen (3) in die Mischkammer (9) der Mischeinrichtung (10) wegschwenkbar sind.

14. Vorrichtung nach Anspruch 1, dadurch gekennzeichnet, daß sowohl die Entnahme- und Dosiereinrichtungen (4) als auch die Mischeinrichtung (10) und die Pumpe (27) zusammen mit dem Antrieb auf einem gemeinsamen Fahrgestell (5) verfahrbar angeordnet sind.

15. Vorrichtung nach Anspruch 1, dadurch gekennzeichnet, daß die Mischkammer (9) durch zwei sich schneidende zylinderförmige Gehäuseabschnitte (11a, 11b) gebildet ist.

16. Vorrichtung nach Anspruch 15, dadurch gekennzeichnet, daß die Pumpe (27) eine Zweiwellen-Schnecken-Pumpe ist.

## Claims

1. Device for making ready-for-use plastering mortar comprising arrangements for the proportioned picking of two different pulverulent components such as anhydrite and sand from a storage container and feeding the proportioned, picked components at a given mixing ratio into a mixing device, as well as a pump disposed downstream of this mixing device for the build-up of the feed pressure for the finished flow mortar, characterized in that the mixing device (10) comprises two vertical shafts (12a, 12b), on which mixing tools (23, 24) are disposed, the mixing chamber (9) of the mixing device (10) having at least one horizontal dividing wall (21) with at least one aperture (22), the pump (27) being a screw pump or an eccentric screw pump or the like and being disposed directly below the mixing device (10), and the shaft (19) of the pump (27), in the operating state, lying in extension of a shaft (12a, 12b) of the mixing device (10).

2. Device according to claim 1,characterized in that the pump (27) is arranged such that it can be pivoted away for transport purposes.

3. Device according to claim 1, characterized in that the feeding and proportioning arrangements (4) have at least two inlets (3) to be disposed below the outlets (2) of a storage container with at least two compartments, worm conveyors being disposed below the inlets (3), which give the dosage by way of their conveying speed and/or pitch and which open into the upper part of the mixing device (10).

4. Device according to claim 1, characterized in that at least part of the mixing tools (23, 24) of the mixing device (10) have mixing wings, at least portions of which extend parallel to the wall of the mixing chamber (9) at a little distance from the latter.

5. Device according to claim 4, characterized in that the mixing tools (23, 24) exhibit a configuration that is rectangular in cross-section.

6. Device according to claim 1, characterized in that a level sensor (32) is disposed in the mixing chamber (9) of the mixing device (10), switching off the feeding and porportioning arrangements (4) once a certain level of the components to be proportioned has been reached.

7. Device according to claim 6, characterized in that after a given period after the switch-off by the level sensor (32), a time switch switches the feeding and proportioning arrangements (4) on again.

8. Device according to claim 1, characterized in that a releasable coupling (30) is provided between each shaft (12) of the mixing device (10) and each shaft (29) of the pump (27).

9. Device according to claim 8, characterized in that at least one such coupling (30) comprises a pin which passes through a shaft section or a tubular shaft section encircling this shaft section, respectively, producing a revolving joint.

10. Device according to claim 1, characterized in that a drive shaft to be coupled to the mixing shafts (12) and reaching into the mixing chamber (9) is disposed on the upper side of the mixing device (10).

11. Device according to claim 10, characterized in that the drive shaft is driven via an electric motor (18).

12. Device according to claim 10, characterized in that the drive shaft is driven hydraulically.

13. Device according to claim 1, characterized in that the feeding and proportioning arrangements (4) have a common housing and, with this housing, can be pivoted laterally away from the inlets (3) and into the mixing chamber (9) of the mixing device (10).

14. Device according to claim 1, characterized in that the feeding and proportioning arrangements (4) as well as the mixing device (10) and the pump (27) are disposed to be displaceable together with the drive on a common chassis (5).

15. Device according to claim 1, characterized in that the mixing chamber (9) is formed by two intersecting cylindrical housing sections (11a, 11b).

16. Device according to claim 15, characterized in that the pump (27) is a two-shaft screw pump.

## Revendications

1. Dispositif pour la fabrication d'un mortier pour enduit prêt à l'utilisation comprenant des agencements pour le prélèvement dosé de deux composants pulvérulents différents, comme par exemple l'anhydrite et le sable, à partir d'un réservoir de stockage et pour l'introduction des composants prélevés et dosés dans un rapport de mélange prédéterminé dans un système de mélange ainsi qu'une pompe située en aval de ce système de mélange destinée à produire la pression de refoulement pour le mortier pour enduit fini, caractérisé en ce que le système de mélange (10) comprend deux arbres verticaux (12a, 12b) sur lesquels sont montés les outils de mélange (23, 24), la chambre de mélange (9) du système de mélange (10) présentant au moins une paroi de séparation horizontale (21) avec au moins une ouverture de passage (22), la pompe (27) étant conçue sous forme de pompe à vis sans fin ou à vis excentrique ou analogue et qui est disposée directement au-dessous du système de mélange (10), et l'arbre (19) de la pompe (27) se situant à l'état de marche dans le prolongement d'un arbre (12a, 12b) du système de mélange (10).

2. Dispositif selon la revendication 1, caractérisé en ce que la pompe (27) est logée de façon escamotable pour le transport.

3. Dispositif selon la revendication 1, caractérisé en ce que les agencements de prélèvement et de dosage (4) présentent au moins deux ouvertures d'entrée (3) prévues pour la disposition au-dessous des ouvertures de sortie (2) d'un réservoir de stockage avec au moins deux réservoirs partiels, des transporteurs à vis sans fin étant disposés au-dessous des ouvertures d'entrée (3), transporteurs à vis sans fin qui, par leur nombre de tours de déplacement et/ou leur élévation, déterminent le dosage, et débouchent latéralement dans la partie supérieure du système de mélange (10).

4. Dispositif selon la revendication 1, caractérisé en ce qu'au moins une partie des outils de mélange (23, 24) de l'agencement de mélange (10) comporte des pales de mélange qui s'étendent au moins par tronçon parallèlement à la paroi de la chambre de mélange (9) à une faible distance de celle-ci.

5. Dispositif selon la revendication 4, caractérisé en ce que les outils de mélange (23, 24) présentent en section transversale une configuration rectangulaire.

6. Dispositif selon la revendication 1, caractérisé en ce qu'un capteur de niveau plein (32) est disposé dans la chambre de mélange (9) du système de mélange (10), qui dès qu'un niveau de remplissage déterminé des composants ajoutés par dosage est atteint, met hors circuit les systèmes de prélèvement et de dosage (4).

7. Dispositif selon la revendication 6, caractérisé par un système de temporisation qui remet en route les systèmes de prélèvement et de dosage (4) après un intervalle de temps prédéterminé suivant la mise hors service par le capteur de niveau de remplissage (32).

8. Dispositif selon la revendication 1, caractérisé en ce qu'entre chaque arbre (12) de l'agencement de mélange (10) et de chaque arbre (29) de la pompe (27) est prévu un couplage mobile ou embrayage (30).

9. Dispositif selon la revendication 8, caractérisé en ce qu'au moins un couplage de ce type (30) comprend un axe qui traverse une section d'arbre ou une section d'arbre tubulaire enserrant cette section d'arbre pour produire une liaison de rotation.

10. Dispositif selon la revendication 1, caractérisé en ce que sur le côté supérieur de l'agencement de mélange (10), est disposé un arbre de commande pouvant être accouplé aux arbres de mélange (12), s'engageant dans la chambre de mélange (9).

11. Dispositif selon la revendication 10, caractérisé en ce que l'arbre de commande est entraîné par un moteur électrique (18).

12. Dispositif selon la revendication 10, caractérisé en ce que l'arbre de commande est entraîné hydrauliquement.

13. Dispositif selon la revendication 1, caractérisé en ce que les dispositifs d'amenée et de dosage (4) présentent un logement commun et sont escamotables avec ce logement latéralement par les ouvertures d'entrée (3) dans la chambre de mélange (9) de l'agencement de mélange (10).

14. Dispositif selon la revendication 1, caractérisé en ce que tant les dispositifs de prélèvement et de dosage (4) que le dispositif de mélange (10) et la pompe (27) sont disposés conjointement avec l'entraînement de façon déplaçable sur un châssis commun (5).

15. Dispositif selon la revendication 1, caractérisé en ce que la chambre de mélange (9) est formée par deux sections de logement (11a, 11b) cylindriques et se recoupant.

16. Dispositif selon la revendication 15, caractérisé en ce que la pompe (27) est une pompe à vis sans fin à deux arbres.
